# FASCICULE DE BREVET EUROPEEN

(11) **EP 0 148 676 B1**
(45) Date de publication et mention de la délivrance du brevet: **28.09.1988**
(21) Numéro de dépôt: 84402559.3
(22) Date de dépôt: 12.12.1984
(51) Int. Cl.: G03G 15/10

(54) **Installation de développement et dispositif de stockage pour appareil d'impression électrostatique**
Entwicklungsgerät und Vorratseinrichtung für ein elektrostatisches Druckgerät
Development installation and stocking device for an electrostatic printing apparatus

(30) Priorité: 16.12.1983 FR 8320223
(43) Date de publication de la demande: 17.07.1985
(73) Titulaire: SCHLUMBERGER INDUSTRIES, F-92120 Montrouge (FR)
(72) Inventeur: Jeremijevic, Vojin, 93100 Montreuil (FR)
(74) Mandataire: Chareyron, Lucien

(56) Documents cités:
- EP-A- 0 005 374
- DE-U- 6 941 391
- US-A- 2 826 338
- US-A- 3 760 986
- US-A- 4 111 304

## Description

La présente invention concerne une installation de développement pour appareil d'impression électrostatique utilisant un produit de développement et un concentré à véhicule liquide et un dispositif de stockage de ces produits pour le développement.

Dans les appareils de ce type, le produit de développement utilisé est un mélange de particules et de dispersant, par exemple formé de micro- particules de carbone chargées électriquement et en suspension dans un liquide tel que du kérosène.

De façon usuelle, le produit de développement est contenu dans une réserve située dans la partie inférieure de l'appareil et d'où il est amené au poste de développement, un circuit en boucle étant établi pour une circulation du produit de la réserve au poste de développement et, en retour, à la réserve.

Au fur et à mesure de l'utilisation de l'appareil, la quantité de particules contenues dans le produit de développement diminue, d'où une relative dilution du mélange.

L'utilisation d'un dispersant très volatil, comme c'est le cas du kérosène, peut compenser cette dilution dans une certaine mesure.

Toutefois, il est généralement nécessaire de disposer d'une réserve de concentré pour rétablir une proportion correcte entre particules et dispersant, notamment pour compenser une consommation élevée de particules lorsqu'une impression très noire ou intensive est demandée.

Le concentré est également un mélange de particules et de dispersant, mais avec une proportion de dispersant beaucoup plus faible que pour le produit de développement. A titre indicatif, le produit de développement est par exemple obtenu en diluant un volume de concentré dans environ cent volumes de dispersant.

Il est connu d'utiliser des systèmes permettant de détecter automatiquement la teneur en particules du produit de développement pour commander, le cas échéant, l'ajout d'une certaine quantité de concentré. De façon en soi connue, cette teneur est détectée par la mesure de caractéristique électrique du produit de développement, ou de façon optique.

Dans ces systèmes connus, lorsqu'il est nécessaire d'ajouter du concentré, celui-ci est prélevé dans une réserve de concentré située dans l'appareil, et injecté dans le circuit du produit de développement. Il est alors généralement prévu un circuit particulier entre la réserve de concentré et un point du circuit du produit de développement, avec, dans certains cas, interposition d'une chambre intermédiaire. On pourra en particulier se référer aux brevets US-3 650 196 et US-4119989.

La présente invention a notamment pour but de fournir une installation de développement simplifiée et donc moins coûteuse que celles de l'art antérieur, tout en permettant un changement aisé du dispositif de stockage des produits nécessaires au développement.

L'invention a aussi pour avantage de fournir un dispositif de stockage de produits pour appareil d'impression électrostatique réduisant le risque d'utilisation involontaire d'un concentré incompatible avec le produit de développement.

Selon l'invention, une installation de développement comprend : un premier récipient de produit de développement ; un circuit pour faire circuler ledit produit de développement entre ledit premier récipient et un poste de développement ; un deuxième récipient de produit concentré ; et des moyens avec vanne pour faire passer, sur commande, du produit concentré du deuxième au premier récipient. Lesdits premier et deuxième récipients sont deux compartiments d'un réservoir amovible, lesdits compartiments comportant des ouvertures vers l'extérieur obturables, soit avant mise en place dans l'appareil par des premiers moyens de fermeture isolant les deux compartiments pour permettre le transport des deux produits au moyen dudit réservoir, soit après mise en place dans l'appareil, par des deuxièmes moyens de fermeture incluant des moyens d'accès aux deux compartiments dudit circuit de circulation et desdits moyens avec vanne, respectivement.

Suivant un autre aspect de l'invention, un dispositif pour le stockage d'un produit de développement et d'un concentré à véhicule liquide pour l'installation de développement d'un appareil d'impression électrostatique comprend : un réservoir formé en une seule pièce et comportant au moins deux compartiments séparés par une paroi, ledit réservoir comportant deux ouvertures juxtaposées situées de part et d'autre de ladite paroi, lesdits deux compartiments étant accessibles depuis l'installation de développement par lesdites deux ouvertures juxtaposées pour permettre, après mise en place du réservoir dans l'appareil d'impression, le passage de concentré d'un compartiment à l'autre, lesdites ouvertures étant obturables par un premier bouchon commun adapté à isoler les deux compartiments l'un de l'autre pour le transport sans mélange du produit de développement et du concentré.

D'autres particularités et avantages de l'installation et du dispositif conformes à l'invention ressortiront à la lecture de la description faite ci-après, à titre indicatif mais non limitatif, en référence aux dessins annexés sur lesquels :
- la figure 1 est une vue schématique d'une installation conforme à l'invention,
- la figure 2 est une vue partielle en coupe et à échelle agrandie du bidon contenant les réserves de concentré et de produit de développement dans l'installation de la figure 1,
- la figure 3 est une vue partielle en coupe du bidon de la figure 2 avant sa mise en place dans l'installation, et
- les figures 4 et 5 sont des vues en perspective montrant des dispositifs de stockage selon l'invention.

L'installation illustrée par la figure 1 est destinée à l'alimentation en produit de développement d'un poste de développement 1 d'une machine d'impression électrostatique.

Le produit de développement est à véhicule liquide. Il est prélevé dans une réserve 2 pour être amené dans un bac de développement 3 du poste 1. Le produit en excès est ramené du bac 3 à la réserve 2, une circulation continue du produit de développement étant établie lors du fonctionnement de l'appareil.

Un circuit d'amenée comprend un tube 4 plongeant à une extrémité dans la réserve 2, muni d'une pompe 5, et formant à son autre extrémité deux branches 4a, 4b aboutissant aux extrémités d'un tube 6 qui s'étend longitudinalement dans le bac 3. Comme connu en soi, le produit de développement est projeté à l'extérieur du tube 6 à travers des perforations réparties sur la longueur de celui-ci, puis est recueilli dans des cannelures d'un rouleau rotatif (non représenté) pour permettre le dépôt des particules chargées sur un support d'impression déplacé en contact avec le rouleau cannelé. Le produit de développement en excès est recueilli dans le bac et, de là, ramené dans la réserve 2 par gravité au moyen d'un tube de retour 7 qui relie un orifice formé au fond du bac 3 à la réserve 2.

Une réserve de concentré 9 est prévue pour, en cas de besoin, recharger le produit de développement circulant dans l'appareil.

Conformément à l'invention, les réserves de produit de développement et de concentré sont situées dans deux compartiments adjacents 11, 12 pouvant communiquer l'une avec l'autre par l'intermédiaire d'une liaison traversant leur paroi de séparation 13.

Les figures 1 et 2 montrent les compartiments 11 et 12 intégrés dans un réservoir 10 formé en une seule pièce par exemple par assemblage de deux demi-coquilles symétriques moulées ou thermoformées en une matière plastique telle qu'un polyuréthane ou un polyéthylène.

Le réservoir 10 est normalement livré à l'utilisateur avec ses compartiments 11 et 12 remplis des réserves de liquides respectifs.

Le compartiment 12 occupe une partie de la zone supérieure du réservoir. Les compartiments 11 et 12 présentent deux ouvertures adjacentes 11a, et 12a entourées par un goulot fileté 53 et obturées par un même bouchon 14. Ce dernier comprend une couronne 14a munie d'un taraudage qui se visse sur le goulot fileté 53 du réservoir 10. Le bouchon 14 comprend aussi un disque 14b monté de façon à pouvoir laisser tourner la couronne 14a tout en étant maintenu axialement par des épaulements 54, 55 de cette couronne. Le disque 14b est traversé par les tubes 4 et 7 qui accèdent au compartiment 11. La réalisation en deux parties 14a, 14b du bouchon 14 permet de visser ce dernier jusqu'au contact sur le goulot 53 et la paroi 13 sans entraîner en rotation les tubes 4 et 7.

La liaison entre les compartiments 11 et 12 est réalisée au moyen d'un tube 15 traversant de façon étanche un orifice 16 à la partie inférieure, horizontale dans l'exemple illustré, de la paroi 13, et muni d'une vanne 20.

Avantageusement, le tube 15 présente une extrémité inférieure 15a conique se terminant en pointe, et l'orifice 16 est formé par perforation de la paroi 13 au moyen de cette extrémité lorsque le tube 15 est mis en place. Cette mise en place est réalisée par vissage du bouchon 14, provoquant la descente du disque 14b et du tube 15 qui lui est solidaire par la partie filetée 15b. On notera que le matériau le long du bord de l'ouverture 16 forme une lèvre 17 qui, après perforation, se resserre sur la périphérie du tube 15 assurant ainsi l'étanchéité. Le volume interne du tube 15 communique avec l'intérieur du compartiment 12 à la partie inférieure de celui-ci à travers un ou plusieurs orifices latéraux 18. A son extrémité inférieure faisant saillie dans le compartiment 11, le tube 15 présente une section interne de diamètre réduit formant un passage 19 légèrement excentré qui s'ouvre dans le compartiment 11.

La vanne 20 réalise l'ouverture et la fermeture de la communication entre les compartiments 12 et 11 à travers le ou les orifices 18, l'intérieur du tube 15 et le passage 19. Cette vanne 20 comprend une pièce 21 formant soupape, située à l'intérieur du tube 15 et coopérant avec un siège 22 entourant l'extrémité supérieure du passage 19. La soupape 21 est munie d'une tige dont la partie supérieure constitue ou est solidaire de l'armature d'un électro-aimant 24 fixé au tube 15 à l'extérieur du bidon 10. La bobine de l'électro-aimant 24 est reliée à la sortie d'un circuit (non représenté) qui, de façon connue en soi, réagit à la détection d'un manque de particules dans le produit de développement ou à une demande d'impression plus noire en produisant un signal de commande d'ajout de concentré. Lorsque l'électro-aimant 24 est excité, la soupape 21 est déplacée vers le haut, ouvrant la communication entre les compartiments 12 et 11 pendant la durée du signal d'excitation. Le concentré s'écoule par gravité dans le compartiment 11. Dès que l'électro-aimant 24 cesse d'être excité, la soupape 21 retombe, poussée par un ressort de rappel 27, pour obturer le passage 19.

Le compartiment 12 comporte, de préférence, une seule ouverture 12a. Toutefois, pour certaines utilisations, il peut comporter une ouverture supplémentaire 25, fermée par un bouchon amovible 26, pour permettre, le cas échéant, le remplissage de ce compartiment afin de renouveler la réserve de concentré sans avoir à retirer le bouchon 14 et, par là-même, le tube 15.

Lorsque cela est nécessaire, le bidon 10 est remplacé par un nouveau bidon identique 10' tel que représenté sur la figure 4. Ce nouveau bidon est muni de réserves de produit de développement et de concentré dans ses compartiments 11' et 12' isolés l'un de l'autre par la paroi 13'. Pour le transport, les ouvertures adjacentes 11a, 12a (figure 3) de ces compartiments sont obturées de façon étanche par une pastille mince d'aluminium 56 scellée sur la surface supérieure du goulot 53 et de la paroi 13, le tout étant fermé par un bouchon 14' vissé sur le goulot fileté 53. Lorsque le bidon 10' est installé dans l'appareil d'impression, on enlève le bouchon 14' et on le remplace par le bouchon 14 équipé des tubes 4 et 7. Pendant cette opération, on force les tubes 4, 7 et 15 au travers de la pastille d'aluminium 56.

Un bidon tel que celui 10 ou 10' formé en une seule pièce avec ses deux compartiments, constitue un mode préféré de réalisation d'un dispositif de stockage selon l'invention et présente les avantages suivants : simplification au niveau de l'emballage, du transport et de la gestion des stocks de réserves de concentré et produit de développement, et garantie pour l'utilisateur de la compatibilité entre concentré et produit de développement.

On a envisagé ci-avant le cas d'appareils d'impression en noir et blanc.

Toutefois, la présente invention est applicable également à des appareils d'impression multicolore utilisant au moins deux produits de développement différents à véhicule liquide. Il suffit d'associer à chaque circuit de produit de développement un ensemble formé par deux compartiments adjacents contenant la réserve de produit de développement et la réserve de concentré correspondant, et de prévoir une liaison à travers la paroi de séparation de ces compartiments. Avantageusement, les différents compartiments peuvent être prévus dans un bidon formé en une seule pièce, tel que le bidon 40 de la figure 5.

Ce bidon est destiné à un appareil d'impression électrostatique polychrome. Il comprend quatre compartiments de concentrés 41, 42, 43 et 44 surplombant quatre compartiments respectifs de produit de développement 45,46,47 et 48 séparés par des parois verticales 49, 50 et 51. On retrouve, pour chaque ensemble formé par un compartiment de produit de développement et un compartiment de concentré, la structure du bidon 10 ou 10' des figures 1 à 3. Le raccordement du bidon 40 à chacun des quatre circuits de produit de développement est donc réalisée comme décrit plus haut pour les bidons 10 et 10'.

## Revendications

1. Installation de développement pour appareil d'impression électrostatique utilisant un produit de développement et un concentré à véhicule liquide, comprenant :
un premier récipient (11) de produit de développement,
un circuit pour faire circuler ledit produit de développement entre ledit premier récipient et un poste de développement (1 ) ;
un deuxième récipient (12) de produit concentré ; et
des moyens avec vanne (15, 20) pour faire passer sur commande du produit concentré du deuxième au premier récipient ; caractérisée en ce que lesdits premier et deuxième récipients sont deux compartiments d'un réservoir amovible (10), lesdits compartiments comportant des ouvertures (11a, 12a) vers l'extérieur obturables, soit avant mise en place dans l'appareil par des premiers moyens de fermeture (17 ; 56,14') isolant les deux compartiments pour permettre le transport des deux produits au moyen dudit réservoir, soit après mise en place dans l'appareil, par des deuxièmes moyens de fermeture incluant des moyens d'accès (14b, 15b), aux deux compartiments, dudit circuit de circulation (4, 7) et desdits moyens avec vanne (15, 20), respectivement.

2. Installation selon la revendication 1, caractérisée en ce que ledit réservoir (10) est formé en une seule pièce, et comporte une paroi (13) séparant lesdits compartiments.

3. Installation selon la revendication 2, caractérisée en ce que lesdites ouvertures (11a, 12a) sont juxtaposées de part et d'autre de ladite paroi, lesdits premiers moyens de fermeture étant formés par un premier bouchon commun (14') adapté à obturer à la fois les ouvertures des deux compartiments, et lesdits deuxièmes moyens de fermeture étant formés par un deuxième bouchon commun (14) portant lesdits moyens d'accès aux deux compartiments.

4. Installation selon la revendication 3, caractérisée en ce que lesdits moyens avec vanne (15, 20) comprennent un tube (15) propre à être installé de façon étanche au travers de la paroi de séparation entre les compartiments, ce tube ayant au moins un premier orifice (18) faisant communiquer l'intérieur du tube avec le compartiment de concentré, au moins un second orifice (19) faisant communiquer l'intérieur du tube avec le compartiment de produit de développement et une vanne (20) située à l'intérieur du tube pour établir ou interrompre la communication entre le premier orifice (18) et le second orifice (19).

5. Installation selon la revendication 4_{;} caractérisée en ce que le tube (15) est installé au travers de la paroi de séparation (13) par perforation de ladite paroi de séparation au moyen de l'extrémité du tube lorsque celui-ci est mis en place.

6. Installation selon la revendication 5, caractérisée en ce que le tube (15) est fixé de façon amovible au travers dudit deuxième bouchon commun (14).

7. Dispositif pour le stockage d'un produit de développement et d'un concentré à véhicule liquide pour l'installation de développement d'un appareil d'impression électrostatique, caractérisé en ce qu'il comprend :
un réservoir (10) amovible formé en une seule pièce et comportant au moins deux compartiments (11, 12) séparés par une paroi (13), ledit réservoir comportant deux ouvertures juxtaposées (11a, 12a) situées de part et d'autre de ladite paroi (13), lesdits deux compartiments étant accessibles depuis l'installation de développement par lesdites deux ouvertures juxtaposées pour permettre, après mise en place du réservoir dans l'appareil d'impression, le passage de concentré d'un compartiment à l'autre, lesdites ouvertures étant obturables par un premier bouchon commun (14') adapté à isoler de façon étanche les deux compartiments l'un de l'autre pour le transport sans mélange du produit de développement et du concentré.

8. Dispositif selon la revendication 7, caractérisé en ce que lesdites ouvertures (11 a, 12a) sont obturables par un deuxième bouchon (14) commun faisant partie de l'appareil d'impression et adapté à connecter lesdits compartiments (11, 12) audit appareil d'impression (1) pour l'utilisation par cet appareil desdits produits.

9. Dispositif selon la revendication 8, caractérisé en ce que ladite paroi (13) est perforable au moyen d'une pièce (15) introduite par une desdites ouvertures afin d'établir une communication entre les compartiments au travers de ladite paroi (13).

10. Dispositif selon la revendication 9, caractérisé en ce que ledit deuxième bouchon (14) commun est adapté à venir en contact avec ladite paroi (13) afin de séparer l'un de l'autre les deux compartiments.

11. Dispostif selon l'une quelconque des revendications 7 à 10 pour le stockage de plusieurs produits de développement et de plusieurs concentrés, caractérisé en ce qu'il comprend plusieurs compartiments (45-48) de produit de développement et un nombre égal de compartiments correspondants de concentré (41-44), chacun des compartiments de concentré étant adjacent à un compartiment correspondant de produit de développement.

12. Dispositif selon la revendication 11, caractérisé en ce que chaque compartiment de concentré a une ouverture adjacente à une ouverture d'un compartiment correspondant de produit de développement, ces deux ouvertures adjacentes étant obturables par un bouchon commun.

## Claims

1. A development installation for an electrostatic printing apparatus using a liquid developer and concentrate, comprising :
a first container (11) of developer ;
a circuit for circulating said developer between said first container and a developing station (1) ;
a second container (12) of concentrate ; and
valve means (15, 20) operable for passing concentrate from the second to the first container ; characterized in that said first and second containers are two compartments of a removable reservoir (10), said compartments comprising openings (11a, 12a) to the exterior thereof, adapted to be closed, either before installation in the apparatus, by first closing means (17, 56, 14') separating said two compartments for the transportation of said developer and concentrate in said reservoir, or after installation in the apparatus, by second closing means including access means (14b, 15b) for communicating said compartments with said circulating circuit (4, 7) and said valve means (15, 20) respectively.

2. An installation according to claim 1, characterized in that said reservoir (1.0) is a one piece reservoir and comprises a wall (13) separating said compartments.

3. An installation according to claim 2, characterized in that said openings (11 a, 12a) are adjacent and located on each side of said wall, said firts closing means comprising a first common closing member (14') for closing the openings of both compartments, and said second closing means comprising a second common closing member (14) carrying said access means to said compartments.

4. An installation according to claim 3, characterized in that said valve means (15, 20) comprises a tube (15) adapted to pass in sealed manner through the separating wall between the compartments, said tube including at least a firts orifice (18) communicating the interior of the tube with the compartment of concentrate, at least a second orifice (19) communicating the interior of the tube with the compartment of developer and a valve (20) located in the interior of the tube for establishing or interrupting communication between the first orifice (18) and the second orifice (19).

5. An installation according to claim 4, characterized in that the tube (15) is installed through the separating wall (13) by perforating said separating wall with one end of the tube when the latter is set..

6. An installation according to claim 5, characterized in that the tube (15) is removably fixed through said second common closing member (14).

7. A storage device for a liquid developer and concentrate for the development installation of an electrostatic printing apparatus, characterized by comprising :
a one-piece removable reservoir (10) comprising at least two compartments (11, 12) separated by a wall (13), said reservoir comprising two adjacent openings (11a. 12a) located on each side of said wall (13), the development installation being able to have access to both compartments through said adjacent openings so that concentrate can pass from one compartment to the other after installation of the reservoir in the printing apparatus, said openings being adapted to be closed by a first common closing member (14') for separating said compartments from each other in a sealed manner for the transportation of the developer and concentrate without mixing them.

8. A device according to claim 7, characterized in that said openings (11 a, 12a) are adapted to be closed by a second common closing member (14) which is part of the printing apparatus for connecting said compartments (11, 12) with said printing apparatus (1) in order that said developer and concentrate be used by said apparatus.

9. A device according to claim 8, characterized in that said wall (13) is adapted for perforation by a part (15) introduced through one of said openings for establising a communication between the compartments through said wall (13).

10. A device according to claim 9, characterized in that said second closing member (14) is adapted to contact said wall (13) to prevent communication between the two compartments.

11. A device according to any one of claims 7 to 10 for storing several developers and several concentrates, characterized by comprising several compartments (45-48) of developer and an equal number of corresponding compartments of concentrate (41-44) each said compartment of concentrate being adjacent to a corresponding compartment of developer.

12. A device according to claim 11, characterized in that each compartment of concentrate has an opening adjacent to an opening of a corresponding compartment of developer, said adjacent openings being adapted to be closed by a common closing member.

## Patentansprüche

1. Entwicklungseinrichtung für ein elektrostatisches Druckwerk unter Verwendung eines Entwicklers und eines Konzentrats mits Flüssigträger, umfassend :
Einen ersten Behälter (11) des Entwicklers,
einen Kreislauf für die Zirkulation des Entwicklers zwischen dem ersten Behälter und einer Entwicklungsstation (1) ;
einen zweiten Behälter (12) für das Konzentrat und
mit Ventilen versehene Mittel (15, 20), um gesteuert Konzentrat aus dem zweiten in den ersten Behälter zu überführen, dadurch gekennzeichnet, daß die genannten ersten und zweiten Behälter zwei Abteile eines abnehmbaren Reservoirs (10) sind, welche Abteile nach außen führende Öffnungen (11a, 12a) umfassen, die verschließbar sind entweder vor dem Plazieren in dem Druckwerk durch erste Absperrmittel (17; 56, 14'), die die beiden Abteile isolieren für das Ermöglichen des Transports der beiden produkte mittels des genannten Reservoirs oder nach dem Plazieren im Druckwerk mittels zweiter Absperrmittel einschließlich Mittel zum Anschließen (14b, 15b) des genannten Kreislaufs der Zirkulation an die beiden Abteile bzw. der mit Ventil (15,20) versehenen Mittel.

2. Einrichtung nach Anspruch 1, dadurch gekennzeichnet, daß das genannte Reservoir (10) einstückig ausgebildet ist und eine Wandung (13) aufweist, die die genannten Abteile trennt.

3. Einrichtung nach Anspruch 2, dadurch gekennzeichnet, daß die gennanten Öffnungen (11 a, 12a) beidsets der genannten Wandung angeordnet sind, wobei die genannten ersten Absperrmitel durch einen ersten gemeinsamen Stopfen (40') gebildet werden, ausgebildet zum gleichzeitigen Verschließen der Öffnungen beider Abteile und daß die genannten zweiten Abspermittel durch einen zweiten gemeinsamen Stopfen (14) gebildet werden, der die gennanten Anschlußmittel an die beiden Abteile trägt.

4. Einrichtung nach Anspruch 3, dadurch gekennzeichnet, daß die genannten mit Ventil (15, 20) versehenen Mittel ein Rohr (15) umfassen, ausgebildet, um abgedichtet die Trennwand zwischen den Abteilen zu durchsetzen, welches Rohr mindestens eine erste Öffnung (18) umfaßt, die das Innere des Rohres mit dem das Konzentrat enthaltenden Abteil komunizieren läßt, während mindestens eine zweite Öffnung (19) das Innere des Rohres mit dem Entwicklerabteil kommunizieren läßt, und daß ein im Inneren des Rohres angeordnetes Ventil (20) vorgesehen ist zum Herstellen oder Brechen der Kommunikation zwischen der ersten Öffnung (18) und der zweiten Öffnung (19).

5. Einrichtung nach Anspruch 4, dadurch gekennzeichnet, daß das Rohr (15) die Trennwand (13) durchsetzend installiert ist mittels Perforation der genannten Trennwandung mit dem Ende des Rohres, wenn dieses eingesetzt wird.

6. Einrichtung nach Anspruch 5, dadurch gekennzeichnet, daß das Rohr (15) lösbar, den genannten zweiten gemeinsamen Stopfen (14) durchsetzend, befestigt ist.

7. Vorrichtung für das Lagern eines Entwicklers und eines Konzentrats mit Flüssigträger für eine Entwicklerstation eines elektrostatischen Druckwerks, dadurch gekennzeichnet, daß sie umfaßt :
Ein abnehmbares Reservoir (10), das einstückig geformt ist und mindestens zwei Abteile (11, 12) umfaßt, die von einer Wandung (13) getrennt sind, welches Reservoir zwei beidseits der genannten Wandung (13) angeordnete Öffnungen aufweist, wobei die genannten beiden Abteile von der Entwicklungsstation aus über die genannten beiden nebeneinander liegenden Öffnungen zugänglich sind, nachdem das Reservoir in das Druckwerk eingesetzt worden ist, um den Durchtritt des Konzentrats von einem Abteil zum anderen zu ermöglichen, wobei die genannten Öffnungen durch einen ersten gemeinsamen Stopfen (14') absperrbar sind, ausgebildet zum abgedichteten Isolieren der beiden Abteile voneinander für den Transport, ohne Vermischung des Entwicklers mit dfem Konzentrat.

8. Vorrichtung nach Anspruch 7, dadurch gekennzeichnet, daß die genannten Öffnungen (iia, 12a) durch einen zweiten gemeinsamen Stopfen (14) absperrbar sind, der einen Teil des Druckwerks bildet und ausgebildet ist zum Verbinden der genannten Abteile (11, 12) mit dem Druckwerk (1) für den Gebrauch der genannten Produkte durch dieses Druckwerk.

9. Vorrichtung nach Anspruch 8, dadurch gekennzeichnt, daß die gennante Wandung (13) mittels eines durch eine der genannten Öffnungen einführbaren Bauteils (15) perforierbar ist, um eine Kommunikation zwischen den Abteilen durch die genannte Wandung (13) aufzubauen.

10. Vorrichtung nach Anspruch 9, dadurch gekennzeichnet, daß der genannte zweite gemeinsame Stopfen (14) ausgebildet ist zum Kontaktieren der genannten Wandung (13) zwecks Trennung der beiden Abteile voneinander.

11. Vorrichtung nach einem der Ansprüche 7 bis 10 für das Lagern mehrerer Entwickler und mehrerer Konzentrate, dadurch gekennzeichnet, daß sie mehrere Abteile (45-48) des Entwicklers und eine gleiche Anzahl von entsprechenden Konzentratabteilen (41-44) umfaßt, wobei jedes Konzentratabteil nahe einem zugeordneten Abteil für Entwickler angeordnet ist.

12. Vorrichtung nach Anspruch 11, dadurch gekennzeichnet, daß jedes Konzentratabteil eine Öffnung nahe einer Öffnung eines zugeordneten Entwicklerabteils aufweist, wobei die beiden benachbarten Öffnungen durch einen gemeinsamen Stopfen absperrbar sind.
